# EUROPÄISCHE PATENTSCHRIFT

(11) **EP 1 819 490 B1**
(45) Veröffentlichungstag und Bekanntmachung des Hinweises auf die Patenterteilung: **17.02.2010**
(21) Anmeldenummer: 05777659.3
(22) Anmeldetag: 23.08.2005
(51) Int. Cl.: B27B 5/32, B27B 19/00, B24B 23/04

(54) **VORRICHTUNG ZUM BEFESTIGEN EINES WERKZEUGS AN EINER OSZILLIEREND ANTREIBBAREN ANTRIEBSWELLE EINER HANDWERKZEUGMASCHINE**
DEVICE FOR FIXING A TOOL ON A DRIVE SHAFT OF A HAND-HELD MACHINE TOOL, WHICH CAN BE DRIVEN IN AN OSCILLATING MANNER
DISPOSITIF POUR FIXER UN OUTIL A UN ARBRE D'ENTRAINEMENT D'UNE MACHINE-OUTIL MANUELLE, QUI PEUT ETRE ENTRAINE EN OSCILLATIONS

(30) Priorität: 19.10.2004 DE 102004050798
(43) Veröffentlichungstag der Anmeldung: 22.08.2007
(62) Teilanmeldung aus: 09016052.4
(73) Patentinhaber: ROBERT BOSCH GMBH, 70442 Stuttgart (DE)
(72) Erfinder: BOHNE, Ulrich, 72664 Kohlberg (DE)
(86) Internationale Anmeldenummer: PCT/EP2005/054126
(87) Internationale Veröffentlichungsnummer: WO 2006/042768

(56) Entgegenhaltungen:
- DE-A1- 19 914 956
- US-A- 3 943 934
- US-A1- 2003 176 147

## Beschreibung

### Stand der Technik

Aus der Druckschrift US 2003/0176147 A1 ist eine Vorrichtung mit einem Zentrierelement und Formschlusselementen zum Befestigen eines Werkzeugs an einer Antriebswelle einer Handwerkzeugmaschine bekannt, wobei das Zentrierelement zum Zentrieren des Werkzeugs zur Antriebswelle vorgesehen ist und die Formschlusselemente zum Festlegen einer Drehlage des Werkzeugs relativ zur Antriebswelle vorgesehen sind. Die Formschlusselemente sind radial außerhalb des Zentrierelements angeordnet.

Aus der EP 1 213 107 A1 ist eine Vorrichtung zum Befestigen eines axial aufsteckbaren Werkzeugs an einer oszillierend antreibbaren Antriebswelle einer Handwerkzeugmaschine bekannt. Die Vorrichtung umfasst eine Zentrierausnehmung und sechs als Spitzen in einem Umriss der Zentrierausnehmung ausgebildete Formschlusselemente, die daher Teil der Zentrierausnehmung sind.

Die DE 19914956 zeigt eine Vorrichtung gemäß dem Oberbegriff von Anspruch 1 und ein Werkzeug gemäß dem Oberbegriff von Anspruch 11.

### Vorteile der Erfindung

Es wird eine Vorrichtung mit einem Zentrierelement und zwölf Formschlusselementen zum Befestigen eines axial aufsteckbaren Werkzeugs an einer oszillierend antreibbaren Antriebswelle einer Handwerkzeugmaschine vorgeschlagen, wobei das Zentrierelement zum Zentrieren des Werkzeugs zur Antriebswelle vorgesehen ist und die Formschlusselemente zum Festlegen einer Drehlage des Werkzeugs relativ zur Antriebswelle vorgesehen sind, wobei die Formschlusselemente radial außerhalb des Zentrierelements angeordnet sind, wobei ein Anlageflansch vorgesehen ist, der die Formschlusselemente aufweist, wobei die Formschlusselemente gleichmäßig über einen durch einen gesamten Kreisumfang gegebenen Winkelbereich verteilt angeordnet sind, wobei die Formschlusselemente einen trapezförmigen Querschnitt aufweisen, und wobei die Formschlusselemente seitlich Mitnahmeflächen aufweisen, die sich in Bezug auf die Drehachse der Antriebswelle radial nach außen und in axialer Richtung erstrecken. Hierdunch kann eine flexible Ausrichtbarkeit von Werkzeugen relativ zur Antriebswelle, eine sichere Drehmomentübertragung und eine gleichmäßige Materialbelastung bei Betriebsvorgängen, bei denen ein Werkzeug benutzt wird, erreicht werden.

Es wird vorgeschlagen, dass das Formschlusselement radial außerhalb des Zentrierelements angeordnet ist. Dadurch kann eine vorteilhafte Trennung einer Zentrierfunktion von einer Festlegungsfunktion und/oder von einer Drehmomentübertragungsfünktion erreicht werden, so dass ein komfortablerer Befestigungsvorgang erreichbar ist. Durch das radial außen angeordnete Formschlusselement kann ein vorteilhaft großer Hebel zur Drehmomentübertragung bei vergleichsweise geringer Materialbelastung im Bereich des Formschlusselements erreicht werden,ohne in einem Zentriervorgang an Präzision zu verlieren.

Unter "vorgesehen" soll in diesem Zusammenhang auch "ausgelegt" und "ausgestattet" verstanden werden.

In einer Ausgestaltung der Erfindung wird vorgeschlagen, dass das Zentrierelement einen kreisförmigen Querschnitt aufweist. Dadurch kann erreicht werden, dass nach dem Zentriervorgang die Drehlage frei wählbar und unabhängig vom Zentriervorgang ist. Dabei kann das Zentrierelement sowohl als kreisförmige Ausnehmung als auch als Bolzen mit einem kreisförmigen Querschnitt ausgebildet sein.

Eine universell für eine Vielzahl von verschiedenartigen Werkzeugen einsetzbare Vorrichtung wird dadurch erreicht, dass das Formschlusselement zur Befestigung des Werkzeugs in zumindest zwölf Drehlagen vorgesehen ist. Dadurch, dass die Drehlagen über einen Winkelbereich gleichmäßig verteilt sind, ist eine flexible Einstellung bei gleichzeitig sicherer Drehmomentübertragung erreichbar.

Eine drehsymmetrische Vorrichtung wird dadurch erreicht, dass der Winkelbereich 360° beträgt. Dabei ist durch die zwölfzählinge Drehsymmetrie eine vorteilhaft flexibel für Werkzeuge einsetzbare Vorrichtung erreichbar, die insbesondere sowohl zur Befestigung einer Dreiecks-Schleifplatte als auch eines Tauchsägeblatts geeignet ist.

Eine materialbelastungsarme Drehmomentübertragung bei gleichzeitig präziser Zentrierung des Werkzeugs kann erreicht werden, wenn ein einer Lage des Formschlusselements zugeordneter Radius mehr als doppelt so groß ist wie ein Radius des Zent-rierelements. Sind mehrere Formschlusselemente auf einem Kreis angeordnet, kann den Formschlusselementen der Radius des Kreises zugeordnet werden, ansonsten der radiale Abstand des Formschlusselements oder einer Kante desselben von einer Drehachse der Antriebswelle.

Ein kostengünstiges und sicheres Formschlusselement ist erreichbar, wenn das Formschlusselement stiftförmig ausgebildet ist.

Weist die Vorrichtung eine Vielzahl von gleichförmigen, gleichmäßig auf einem Kreis um das Zentrierelement verteilten Formschlusselementen auf, kann eine asymmetrische Belastung der Vorrichtung bei einer Drehmomentübertragung vermieden werden.

Eine punktuelle Materialbelastung wird dadurch vermieden, dass das Formschlusselement zumindest eine im Wesentlichen in Umfangsrichtung gerichtete Mitnahmefläche aufweist. Die Richtung der Fläche ist durch die Flächennormale bestimmt. Dabei ist konstruktiv einfach eine passgenaue Mitnahmefläche bzw. eine zur Mitnahmefläche korrespondierende Anlagefläche erreichbar, wenn die Mitnahmefläche eben ausgestaltet ist.

Eine komfortable Führung in eine Eingriffsdrehlage des Formschlusselements ist erreichbar, wenn das Formschlusselement zumindest eine Fase zum Unterstützen eines Aufschubvorgangs aufweist.

Eine spielfreie Befestigung kann erreicht und eine Überlastung der Vorrichtung kann vermieden werden, wenn die Vorrichtung ein Federelement zum Erzeugen einer Klemmkraft auf das Werkzeug umfasst. Dabei kann einem Bediener ein Sollmoment der Vorrichtung verdeutlicht werden, wenn eine Blockkraft des Federelements einem Sollmoment eines Befestigungselements, insbesondere einer Schraube, zugeordnet ist.

Eine kostensparende Vorrichtung kann erreicht werden, wenn das Zentrierelement als Befestigungsschraube ausgebildet ist.

Ist das Federelement als Tellerfeder ausgebildet, kann es vorteilhaft kostengünstig herstellbar und der Anpressflansch zum axialen Anpressen des Werkzeugs an die Antriebswelle nutzbar sein.

Eine hinreichend präzise Zentrierung bei ausreichender Stabilität ist erreichbar, wenn der Durchmesser des Zentrierelements zwischen 4 und 8 mm beträgt.

Gemäß der Erfindung wird ein Werkzeug mit einem Zentrierelement und einem Befestigungsabschnitt mit zwölf Formschlusselementen zum axialen Aufstecken und Befestigen an einer oszillierend antreibbaren Antriebswelle einer Handwerkzeugmaschine vorgeschlagen, wobei das Zentrierelement zum Zentrieren zur Antriebswelle vorgesehen ist und die Formschlusselemente zum Festlegen einer Drehlage relativ zur Antriebswelle vorgesehen sind, wobei die Formschlusselemente radial außerhalb des Zentrierelements angeordnet sind, wobei die Formschlusselemente gleichmäßig über einen durch einen gesamten Kreisumfang gegebenen Winkelbereich verteilt angeordnet sind, wobei die Formschlusselemente Trapezform aufweisen, und wobei die Formschlusselemente zu geräteseitigen Formschlusselementen korrespondieren, welche einen trapezförmigen Querschnitt aufweisen und seitlich Mitnahmeflächen aufweisen, die sich in Bezug auf eine Drehachse einer Antriebswelle radial nach außen und in axialer Richtung erstrecken. Hierdurch kann eine flexible Ausrichtbarkeit des Werkzeugs relativ zur Antriebswelle, eine sichere Drehmomentübertragung und eine gleichmäßige Materialbelastung bei Betriebsvorgängen, bei denen das Werkzeug benutzt wird, erreicht werden.

Es wird vorgeschlagen, dass das Formschlusselement radial außerhalb des Zentrierelements angeordnet ist. Dadurch kann ein Werkzeug erreicht werden, das in einem Befestigungsvorgang an der Antriebswelle befestigbar ist, der einen von einem Zentriervorgang unabhängigen Vorgang zur Bestimmung der Drehlage umfasst.

Eine sichere formschlüssige Verbindung zwischen dem Werkzeug und der Antriebswelle ist erreichbar, wenn dem Formschlusselement ein korrespondierendes Formschlusselement der Antriebswelle zugeordnet ist.

Ein besonders kostengünstiges auswechselbares Werkzeug kann erreicht werden, wenn das Formschlusselement als Ausnehmung ausgebildet ist. Es sind jedoch auch Ausgestaltungen der Erfindung denkbar, in denen das Formschlusselement als erhabene Ausformung ausgebildet ist, die in eine Ausnehmung an der Antriebswelle eingreift.

### Zeichnungen

Weitere Vorteile ergeben sich aus der folgenden Zeichnungsbeschreibung. In der Zeichnung sind Ausführungsbeispiele der Erfindung dargestellt. Die Zeichnung, die Beschreibung und die Ansprüche enthalten zahlreiche Merkmale in Kombination. Der Fachmann wird die Merkmale zweckmäßigerweise auch einzeln betrachten und zu sinnvollen weiteren Kombinationen zusammenfassen.

Es zeigen:
- Fig. 1: eine Handwerkzeugmaschine mit einem Zentrierelement und einem Formschlusselement zum Befestigen eines axial aufsteckbaren Werkzeugs,
- Fig. 2: die Handwerkzeugmaschine aus Figur 1 in einer Konfiguration eines Zentriervorgangs,
- Fig. 3: einen Ausschnitt des Werkzeugs aus den Figuren 1 und 2 und
- Fig. 4: ein Anlageflansch der Handwerkzeugmaschine aus den Figuren 1 bis 3.

### Beschreibung der Ausführungsbeispiele

Figur 1 zeigt eine Handwerkzeugmaschine 28 mit einer oszillierend antreibbaren Antriebswelle 16, die über ein Kugellager 30 und ein Nadellager 32 in einem in der Darstellung zur Hälfte entfernten Gehäuse 34 der Handwerkzeugmaschine 28 gelagert ist. Die Handwerkzeugmaschine 28 umfasst einen hier nicht dargestellten Elektromotor, der über eine Motorwelle eine Exzenterscheibe antreibt, in die ein mit der Antriebswelle 16 drehfest verbundener Arm 36 eingreift, so dass eine Drehbewegung der Exzenterscheibe eine oszillatorische Bewegung des Arms 36 und damit der Antriebswelle 16 erzeugt.

An einem aus dem Gehäuse 34 herausragenden Ende der Antriebswelle 16 weist die Handwerkzeugmaschine 28 eine Vorrichtung zum Befestigen eines axial aufsteckbaren Werkzeugs 14 auf, die einen tellerförmigen Anlageflansch 38, eine Befestigungsschraube 42 und ein als Tellerfeder ausgebildetes Federelement 24 umfasst. Die Vorrichtung dient zur drehfesten und axial festen Verbindung zwischen dem Werkzeug 14 und der Antriebswelle 16, so dass sich die oszillierende Bewegung der Antriebswelle 16 in eine oszillierende Schwenkbewegung 40 des Werkzeugs 14 überträgt.

Der Anlageflansch 38 weist eine senkrecht zur Antriebswelle 16 verlaufende kreisförmige Anlagefläche auf, auf der insgesamt zwölf stiftförmige Formschlusselemente 12 mit einem trapezförmigen Querschnitt gleichmäßig über einen durch den gesamten Kreisumfang gegebenen Winkelbereich verteilt angeordnet sind. In der Mitte des Anlageflanschs 38 ist ein als Sacklochbohrung ausgebildetes Zentrierelement 10 (Fig. 2) mit einem hier nicht dargestellten Innengewinde zur Aufnahme der Befestigungsschraube 42 angebracht.

Die Formschlusselemente 12 sind radial außerhalb des Zentrierelements 10 angeordnet. Der Radius 18 des Kreises, auf dem die Formschlusselemente 12 angeordnet sind, übertrifft den Radius 20 des Zentrierelements 10 um das Vierfache.
Die Formschlusselemente 12 weisen seitlich Mitnahmeflächen 22 auf, die sich in Bezug auf die Drehachse der Antriebswelle 16 radial nach außen und in axialer Richtung erstrecken. Ferner weisen die Formschlusselemente 12 an einer dem Körper der Handwerkzeugmaschine 28 abgewandten Kante eine Fase 46 zum Unterstützen eines Aufschubvorgangs des Werkzeugs 14 auf (Figur 4).

Das Werkzeug 14 ist Teil eines vielfältigen Sortiments von möglichen Einsatzwerkzeugen, das Tauchsägeblätter, Fräsen, Schleifplatten und Schneidewerkzeuge umfasst. In einem Befestigungsabschnitt 44, der bei allen Werkzeugen des Sortiments gleichartig ist, weist das Werkzeug 14 zwölf in einem Kreis angeordnete, als Ausnehmungen bzw. Löcher ausgebildete Formschlusselemente 12' auf, die zu den Formschlusselementen 12 am Anlageflansch 38 korrespondieren. Die Formschlusselemente 12' haben eine Form, die dem trapezförmigen Querschnitt der Formschlusselemente 12 entspricht (Figur 3).

In einem montierten Zustand des Werkzeugs 14 greifen die Formschlusselemente 12 durch die Formschlusselemente 12' und legen eine Drehlage des Werkzeugs 14 relativ zur Antriebswelle 16 fest. Dabei ist die Vorrichtung durch die zwölfzählige Symmetrie der Anordnung der Formschlusselemente 12, 12' dazu geeignet, zwölf verschiedene Drehlagen des Werkzeugs 14 relativ zur Antriebswelle 16 festzulegen, die sich jeweils um 30° von ihren benachbarten Drehlagen unterscheiden. Jeder Drehlage entspricht eine unterschiedliche Zuordnung zwischen den Formschlusselementen 12 und den Formschlusselementen 12'.

Im Zentrum des Befestigungsabschnitts 44 und des Kreises, auf dem die Formschlusselemente 12' angeordnet sind, weist das Werkzeug 14 ein rundes Loch auf, dessen Durchmesser 6 mm beträgt und damit dem Durchmesser eines Schafts der Befestigungsschraube 42 entspricht.

Während einer Montage schiebt ein Bediener die mit dem Federelement 24 versehene Befestigungsschraube 42 durch das runde Loch des Befestigungsabschnitts 44 und führt die Befestigungsschraube 42 in das als Sacklochbohrung ausgebildete Zentrierelement 10 im Anlageflansch 38 ein. Ein Kopf 48 der Befestigungsschraube 42 weist eine sechseckige Ausnehmung zur Aufnahme eines Sechskantschlüssels auf.

Durch ein Einschrauben der Befestigungsschraube 42 in das Zentrierelement 10 verschiebt sich über das als Anpressflansch wirkende Federelement 24 das Werkzeug 14 in Richtung des Anlageflanschs 38, bis das Werkzeug 14 in Berührung mit den Formschlusselementen 12 kommt. Der Bediener kann nun durch Drehen des Werkzeugs 14 die Drehlage relativ zur Antriebswelle 16 bestimmen. Das Werkzeug 14 wird dabei durch eine von dem Federelement 24 erzeugte Anpresskraft über die Fasen 46 der Formschlusselemente 12 selbsttätig in eine der zwölf Drehlagen gelenkt, in denen das Werkzeug 14 fixierbar ist. Dabei wird eine Zentrierung des Werkzeugs 14 durch das Ineinandergreifen der Formschlusselemente 12, 12' weiter präzisiert, und zwar insbesondere durch das Anliegen einer radial nach innen weisenden Seitenfläche der Formschlusselemente 12 an einem radial inneren Rand der Formschlusselemente 12'.

Sind die Formschlusselemente 12 mit den Formschlusselementen 12' zum Eingriff gekommen, zieht der Bediener die Befestigungsschraube 42 weiter an, bis das Werkzeug 14 durch das Federelement 24 an die Anlagefläche des Anlageflanschs 38 angepresst wird. Das Federelement 24 läuft auf Block, wenn ein Sollmoment der Befestigungsschraube 42 erreicht ist, was für den Bediener durch einen schlagartigen Anstieg eines zum Drehen der Befestigungsschraube 42 nötigen Drehmoments spürbar ist. Das Federelement 24 erzeugt dann eine im Wesentlichen durch die Blockkraft gegebene Klemmkraft, mit der das Werkzeug 14 spielfrei auf der Anlagefläche des Anlageflanschs 38 gehalten wird.

## Patentansprüche

1. Vorrichtung mit einem Zentrierelement (10) und Formschlusselementen (12) zum Befestigen eines axial aufsteckbaren Werkzeugs (14) an einer oszillierend antreibbaren Antriebswelle (16) einer Handwerkzeugmaschine (28), wobei das Zentrierelement (10) zum Zentrieren des Werkzeugs (14) zur Antriebswelle (16) vorgesehen ist und die Formschlusselemente (12) zum Festlegen einer Drehlage des Werkzeugs (14) relativ zur Antriebswelle,(16) vorgesehen sind, wobei die Formschlusselemente (12) radial außerhalb des Zentrierelements (10) angeordnet sind, wobei ein Anlageflansch (38) vorgesehen ist, der die Formschlusselemente (12) aufweist, wobei die Formschlusselemente (12) gleichmäßig über einen durch einen gesamten Kreisumfang gegebenen Winkelbereich verteilt angeordnet sind, **dadurch gekennzeichnet, dass** zwölf Formschlusselemente (12) vorgesehen sind wobei die Formschlusselemente (12) einen trapezförmigen Querschnitt aufweisen, und wobei die Formschlusselemente (12) seitlich Mitnahmeflächen (22) aufweisen, die sich in Bezug auf die Drehachse der Antriebswelle (16) radial nach außen und in axialer Richtung erstrecken.

2. Vorrichtung nach Anspruch 1, **dadurch gekennzeichnet, dass** das Zentrierelement (10) einen kreisförmigen Querschnitt aufweist.

3. Vorrichtung nach einem der vorhergehenden Ansprüche, **dadurch gekennzeichnet, dass** die Formschlusselemente (12) zum Eingriff in eine Ausnehmung (12') vorgesehen sind.

4. Vorrichtung nach einem der vorhergehenden Ansprüche, **dadurch gekennzeichnet, dass** ein einer Lage der Formschlusselemente (12) zugeordneter Radius (18) mehr als doppelt so groß ist wie ein Radius (20) des Zentrierelements (10).

5. Vorrichtung nach einem der vorhergehenden Ansprüche, **dadurch gekennzeichnet, dass** die Formschlusselemente (12) stiftförmig ausgebildet sind.

6. Vorrichtung nach Anspruch 1, **dadurch gekennzeichnet, dass** die Mitnahmefläche (22) eben ist.

7. Vorrichtung nach einem der vorhergehenden Ansprüche, **dadurch gekennzeichnet, dass** die Formschlusselemente (12) zumindest eine Fase (46) zum Unterstützen eines Aufschubvorgangs aufweisen.

8. Vorrichtung nach einem der vorhergehenden Ansprüche, **gekennzeichnet durch** ein Federelement (24) zum Erzeugen einer Klemmkraft auf das Werkzeug (14).

9. Vorrichtung zumindest nach Anspruch 8, **dadurch gekennzeichnet, dass** eine Blockkraft des Federelements (24) einem Sollmoment einer Befestigungsschraube (42) zugeordnet ist.

10. Vorrichtung nach einem der vorhergehenden Ansprüche, **dadurch gekennzeichnet, dass** der Durchmesser des Zentrierelements (10) zwischen 4 und 8 mm beträgt.

11. Werkzeug (14) mit einem Zentrierelement (10) und einem Befestigungsabschnitt (44) mit Formschlusselementen (12') zum axialen Aufstecken und Befestigen an einer oszillierend antreibbaren Antriebswelle (16) einer Handwerkzeugmaschine (28), wobei das Zentrierelement (10) zum Zentrieren zur Antriebswelle (16) vorgesehen ist und die Formschlusselemente (12') zum Festlegen einer Drehlage relativ zur Antriebswelle (16) vorgesehen sind, wobei die Formschlusselemente (12`) radial außerhalb des Zentrierelements (10) angeordnet sind, wobei die Formschlusselemente (12') gleichmäßig über einen durch einen gesamten Kreisumfang gegebenen Winkelbereich verteilt angeordnet sind, **dadurch gekennzeichnet, dass** zwölf Formschlasselemente (12') vorgesehen sind, wobei die Formschlusselemente (12') Trapezform aufweisen, und wobei die Formschlusselemente (12') zu geräteseitigen Formschlusselementen (12) korrespondieren, welche einen trapezförmigen Querschnitt aufweisen und seitlich Mitnahmeflächen (22) aufweisen, die sich in Bezug auf eine Drehachse einer Antriebswelle (16) radial nach außen und in axialer Richtung erstrecken.

12. Werkzeug (14) nach Anspruch 11, **dadurch gekennzeichnet, dass** den Formschlusselementen (12')korrespondierende Formschlusselemente (12) der Antriebswelle (16) zugeordnet sind.

13. Werkzeug (14) zumindest nach Anspruch 11, **dadurch gekennzeichnet, dass** die Formschlusselemente (12') als Ausnehmung ausgebildet sind.

14. System mit einer Vorrichtung nach einem der Ansprüche 1 bis 10 und mit einem Werkzeug nach einem der Ansprüche 11 bis 13.

## Claims

1. Device with a centring element (10) and with form-fit elements (12) for fastening an axially attachable tool (14) on an oscillatingly driveable drive shaft (16) of a hand-held machine tool (28), the centring element (10) being provided for centring the tool (14) with respect to the drive shaft (16), and the form-fit elements (12) being provided for securing a rotary position of the tool (14) in relation to the drive shaft (16), the form-fit elements (12) being arranged radially outside the centring element (10), a bearing flange (38) being provided, which has the form-fit elements (12), the form-fit elements (12) being arranged so as to be distributed uniformly over an angular range given by an overall circle circumference, **characterized in that** twelve form-fit elements (12) are provided, the form-fit elements (12) having a trapezoidal cross section, and the form-fit elements (12) laterally having take-up faces (22) which extend radially outwards and in the axial direction with respect to the axis of rotation of the drive shaft (16).

2. Device according to Claim 1, **characterized in that** the centring element (10) has a circular cross section.

3. Device according to one of the preceding claims, **characterized in that** the form-fit elements (12) are provided for engagement into a recess (12').

4. Device according to one of the preceding claims, **characterized in that** a radius (18) assigned to a position of the form-fit elements (12) is more than twice as large as a radius (20) of the centring element (10).

5. Device according to one of the preceding claims, **characterized in that** the form-fit elements (12) are of pin-shaped design.

6. Device according to Claim 1, **characterized in that** the take-up face (22) is planar.

7. Device according to one of the preceding claims, **characterized in that** the form-fit elements (12) have at least one chamfer (46) for assisting a push-on action.

8. Device according to one of the preceding claims, **characterized by** a spring element (24) for generating a clamping force upon the tool (14).

9. Device at least according to Claim 8,
**characterized in that** a blocking force of the spring element (24) is assigned to a desired torque of a fastening screw (42).

10. Device according to one of the preceding claims, **characterized in that** the diameter of the centring element (10) amounts to between 4 and 8 mm.

11. Tool (14) with a centring element (10) and with a fastening portion (44) having form-fit elements (12') for axial attachment and fastening on an oscillatingly driveable drive shaft (16) of a hand-held machine tool (28), the centring element (10) being provided for centring with respect to the drive shaft (16), and the form-fit elements (12') being provided for securing a rotary position in relation to the drive shaft (16), and the form-fit elements (12') being arranged radially outside the centring element (10), the form-fit elements (12') being arranged so as to be distributed uniformly over an angular range given by an overall circle circumference, **characterized in that** twelve form-fit elements (12') are provided, the form-fit elements (12') having a trapezoidal shape, and the form-fit elements (12') matching with appliance-side form-fit elements (12) which have a trapezoidal cross section and laterally have take-up faces (22) which extend radially outwards and in the axial direction with respect to an axis of rotation of a drive shaft (16).

12. Tool (14) according to Claim 11, **characterized in that** the form-fit elements (12') are assigned matching form-fit elements (12) of the drive shaft (16).

13. Tool (14) at least according to Claim 11, **characterized in that** the form-fit elements (12') are designed as a recess.

14. System having a device according to one of Claims 1 to 10 and having a tool according to one of Claims 11 to 13.

## Revendications

1. Dispositif comprenant un élément de centrage (10) et des éléments d'engagement par coopération de forme (12) pour fixer un outil (14) pouvant être enfiché axialement sur un arbre d'entraînement (16) d'une machine-outil manuelle (28) pouvant être entraîné en oscillation, l'élément de centrage (10) étant prévu pour centrer l'outil (14) par rapport à l'arbre d'entraînement (16) et les éléments d'engagement par coopération de forme (12) étant prévus pour fixer une position de rotation de l'outil (14) par rapport à l'arbre d'entraînement (16), les éléments d'engagement par coopération de forme (12) étant disposés radialement à l'extérieur de l'élément de centrage (10), une bride d'appui (38) étant prévue, laquelle présente les éléments d'engagement par coopération de forme (12), les éléments d'engagement par coopération de forme (12) étant répartis uniformément sur une plage angulaire donnée par une périphérie circulaire complète, **caractérisé en ce que** douze éléments d'engagement par coopération de forme (12) sont prévus, les éléments d'engagement par coopération de forme (12) présentant une section transversale de forme trapézoïdale et les éléments d'engagement par coopération de forme (12) présentant latéralement des surfaces d'entraînement (22) qui s'étendent radialement vers l'extérieur et dans la direction axiale par rapport à l'axé de rotation de l'arbre d'entraînement (16).

2. Dispositif selon la revendication 1, **caractérisé en ce que** l'élément de centrage (10) présente une section transversale circulaire.

3. Dispositif selon l'une quelconque des revendications précédentes, **caractérisé en ce que** les éléments d'engagement par coopération de forme (12) sont prévus pour s'engager dans un évidement (12').

4. Dispositif selon l'une quelconque des revendications précédentes, **caractérisé en ce qu'**un rayon (18) associé à une position des éléments d'engagement par coopération de forme (12) est plus de deux fois plus grand qu'un rayon (20) de l'élément de centrage (10).

5. Dispositif selon l'une quelconque des revendications précédentes, **caractérisé en ce que** les éléments d'engagement par coopération de forme (12) sont réalisés en forme de goupilles.

6. Dispositif selon la revendication 1, **caractérisé en ce que** la surface d'entraînement (22) est plane.

7. Dispositif selon l'une quelconque des revendications précédentes, **caractérisé en ce que** les éléments d'engagement par coopération de forme (12) présentent au moins un biseau (46) pour supporter une opération d'enfoncement.

8. Dispositif selon l'une quelconque des revendications précédentes, **caractérisé par** un élément de ressort (24) pour produire une force de serrage sur l'outil (14).

9. Dispositif selon au moins la revendication 8,
**caractérisé en ce qu'**une force de blocage de l'élément de ressort (24) est associée à un couple de consigne d'une vis de fixation (42).

10. Dispositif selon l'une quelconque des revendications précédentes, **caractérisé en ce que** le diamètre de l'élément de centrage (10) est compris entre 4 et 8 mm.

11. Outil (14) comprenant un élément de centrage (10) et une portion de fixation (44) avec des éléments d'engagement par coopération de forme (12') pour l'enfichage axial et la fixation sur un arbre d'entraînement (16) d'une machine-outil manuelle (28) pouvant être entraîné en oscillation, l'élément de centrage (10) étant prévu pour le centrage par rapport à l'arbre d'entraînement (16) et les éléments d'engagement par coopération de forme (12') étant prévus pour fixer une position de rotation par rapport à l'arbre d'entraînement (16), les éléments d'engagement par coopération de forme (12') étant disposés radialement à l'extérieur de l'élément de centrage (10), les éléments d'engagement par coopération de forme (12') étant répartis uniformément sur une plage angulaire donnée par une périphérie circulaire complète, **caractérisé en ce que** douze éléments d'engagement par coopération de forme (12') sont prévus, les éléments d'engagement par coopération de forme (12') présentant une forme trapézoïdale et les éléments d'engagement par coopération de forme (12') correspondant à des éléments d'engagement par coopération de forme (12) du côté de l'appareil, qui présentent une section transversale de forme trapézoïdale et qui présentent des surfaces d'entraînement (22) latéralement, qui s'étendent par rapport à un axe de rotation d'un arbre d'entraînement (16) radialement vers l'extérieur et dans la direction axiale.

12. Outil (14) selon la revendication 11, **caractérisé en ce que** l'on associe aux éléments d'engagement par coopération de forme (12') des éléments d'engagement par coopération de forme (12) correspondants de l'arbre d'entraînement (16).

13. Outil (14) selon au moins la revendication 11, **caractérisé en ce que** les éléments d'engagement par coopération de forme (12') sont réalisés sous forme d'évidement.

14. Système comprenant un dispositif selon l'une quelconque des revendications 1 à 10, et un outil selon l'une quelconque des revendications 11 à 13.
